# EUROPÄISCHE PATENTSCHRIFT

(11) **EP 0 284 881 B1**
(45) Veröffentlichungstag und Bekanntmachung des Hinweises auf die Patenterteilung: **12.06.1991**
(21) Anmeldenummer: 88104109.9
(22) Anmeldetag: 15.03.1988
(51) Int. Cl.: A47G 23/02, A47G 19/22

(54) **Griffteil für Trinkgefässe**
Handle for drinking vessels
Poignée de récipients pour boire

(30) Priorität: 17.03.1987 DE 3708658
(43) Veröffentlichungstag der Anmeldung: 05.10.1988
(73) Patentinhaber: Röhm, Valentin, D-8000 München 40 (DE)
(72) Erfinder: Wallner, Prof., D-8000 München 50 (DE); Röhm, Valentin, D-8000 M nchen 40 (DE)
(74) Vertreter: Feldkamp, Rainer, Dipl.-Ing.

(56) Entgegenhaltungen:
- GB-A- 562 227
- US-A- 1 848 649
- US-A- 2 305 628
- US-A- 3 409 208

## Beschreibung

Die Erfindung bezieht sich auf einen Griffteil für Trinkgefäße.

Bei vielen Gelegenheiten werden für einen einmaligen Gebrauch bestimmte Trinkgefäße verwendet, beispielsweise Trinkbecher aus gezogenem Kunststoffmaterial oder aus beschichtetem Pappmaterial. Derartige Trinkbecher sind für Heißgetränke nicht geeignet, da sie keinen Griffteil aufweisen, sondern direkt in der Hand gehalten werden, was bei hohen Temperaturen der darin enthaltenen Flüssigkeiten unangenehm sind.

Es sind weiterhin Trinkgefäße bekannt, die einen aus Kunststoffmaterial bestehenden Griffteil aufweisen, der wannen- oder schalenförmig ausgebildet ist und in den ein getrennter, die Flüssigkeit aufnehmender und für den einmaligen Gebrauch bestimmter Becher einsetzbar ist. Aufgrund der kostspieligen Reinigung werden auch hierbei in den meisten Fällen sowohl der Griffteil als auch der Becher nur einmal verwendet, was zu Schwierigkeiten bei der Beseitigung führt, da die Vernichtung erheblicher Kunststoffmengen Umweltprobleme hervorruft.

Es sind weiterhin Griffteile für Trinkgefäße der eingangs genannten Art bekannt (GB-562 227), die aus einem umgekehrt U-förmigen Klammerabschnitt bestehen, der mit dem Henkelteil einstückig vereinigt ist. Der U-förmige Klammerabschnitt weist einen erweiterten Biegungsbereich auf, der über den Wulst des Trinkgefäßes greift und den Griffteil an dem Trinkgefäß festhält. Hierbei ergibt sich jedoch eine relativ unsichere Befestigung des Griffteils an dem Trinkgefäß, sodaß die Gefahr besteht, daß das Trinkgefäß aus dem Griffteil herausrutscht, was äußerst unerwünscht ist.

Dr Erfindung liegt die Aufgabe zugrunde, einen Griffteil für Trinkgefäße der eingangs genannten Art zu schaffen, der bei geringem Materialaufwand eine einfache Herstellung und zuverlässige Anbringung an dem Trinkgefäß ermöglicht.

Diese Aufgabe wird durch die im kennzeichnenden Teil des Patentanspruchs 1 angegebenen Merkmale gelöst.

Vorteilhafte Ausgestaltungen und Weiterbildungen der Erfindung ergeben sich aus den Unteransprüchen.

Durch die erfindungsgemäße Ausgestaltung des Griffteils kann dieser mit Hilfe des Klammerabschnittes sehr einfach an dem Trinkgefäß angeklammert werden, wobei sich durch die unter den Wulst greifenden Federelemente eine absolut zuverlässige Halterung des Griffteils an dem Trinkgefäß ergibt, ohne daß die Gefahr einer unbeabsichtigten Trennung des Griffteils von dem Trinkgefäß besteht. Hierbei kann der Wulst vorzugsweise nur auf der Außenseite des Trinkgefäßes liegen.

Gemäß einer Ausgestaltung der Erfindung sind die Federelemente an dem außenliegenden Schenkel des U-förmigen Klammerabschnittes in Form von Federbügeln oder einer federnden Lasche ausgebildet, die unter den Wulstring greifen, während bei einer weiteren Ausführungsform der Henkelteil elastisch mit dem Klammerabschnitt verbunden ist und einen Ansatz aufweist, der beim Umbiegen des elastischen Abschnittes des Henkelteils unter den Wulstring federnd zur Anlage kommt und damit die Verriegelung des Griffteils an dem Trinkgefäß bewirkt.

Bei einer anderen Ausführungsform ist der Klammerabschnitt mit dem Henkelteil einstückig ausgebildet, wobei sich eine insgesamt D-förmige Form ergibt, dessen vertikaler Schenkel in seinem oberen Ende von dem horizontalen oberen Schenkel trennbar ist, um ein Aufrasten dieses Griffteils dadurch zu ermöglichen, daß das obere Ende des vertikalen Schenkels unter dem Wulstring zur Anlage kommt, während der obere horizontale Schenkel über den Wulstring von oben Übergreift.

Im vorstehenden sowie im folgenden wird der Begriff ′Trinkgefäß′ verwendet. Unter diesem Begriff soll irgendein Gefäß oder ein Behälter verstanden werden, der mit Hilfe des Griffteils gehalten werden soll, wobei dieser Behälter beliebige Formen ausweisen kann, sofern dieser Behälter einen Rand mit einem nach außen vorspringenden Wulst aufweist.

Die Erfindung wird im folgenden anhand von in der Zeichnung dargestellten Ausführungsbeispielen noch näher erläutert.

In der Zeichnung zeigen:
Fig. 1 eine perspektivische Ansicht einer ersten Ausführungsform des Griffteils, das an den oberen Rand eines Trinkgefäßes angeklammert ist,
Fig. 2 eine Vorderansicht des Griffteils nach Fig. 1,
Fig. 3 eine Seitenansicht des Griffteils nach Fig. 1,
   Fig. 4 eine abgeänderte Ausführungsform des Griffteils nach Fig. 1,
Fig. 5 eine zweite Ausführungsform des Griffteils mit verschwenkbarem Henkelteil,
Fig. 6 eine Seitenansicht der Ausführungsform nach Fig. 5,
Fig. 7 eine Seitenansicht einer weiteren Ausführungsform des Griffteils.

In den Figuren 1-3 ist eine erste Ausführungsform des Griffteils für ein Trinkgefäß dargestellt. Bei dieser Ausführungsform besteht der Griffteil aus einem Henkelteil (1) sowie einem Klammerabschnitt (4), der einen den Wulstring (5) des Trinkgefäßes (2) übergreifenden und an dessen Innenwand anliegenden Abschnitt (6) aufweist. Weiterhin weist der Klammerabschnitt (4) zwei Federbügel (3) auf, die eine im wesentlichen U-förmige Form aufweisen, wobei der eine Schenkel des U mit dem Klammerabschnitt (4) einstückig verbunden ist, während das freie Ende (3a) des jeweils anderen Schenkels federnd in Richtung auf den Abschnitt (6) vorgespannt ist und unter den Wulstring (5) greift, wie dies insbesondere aus den Figuren 2 und 3 zu erkennen ist. Auf diese Weise kann der Klammerabschnitt (4) auf den Wulstring (5) aufgeschoben werden, worauf die freien Enden (3a) federnd unter diesen Wulstring (5) greifen und das Griffteil sicher an dem Wulstring (5) verriegeln.

Bei der in Fig. 4 dargestellten abgeänderten Ausführungsform sind die Federbügel durch eine federnde Lasche (3b) ersetzt, die aus einem an der Außenwand des Trinkgefäßes (2) anliegenden Abschnitt (3c) ausgeschnitten ist und elastisch gegen diese Außenwand anliegt, wobei das freie Ende dieser Lasche (3b) wiederum unter dem Wulstring (5) zur Anlage kommt.

Die in den Fig. 5 und 6 dargestellte Ausführungsform weist ebenfalls einen im wesentlichen umgekehrt U-förmigen Klammerabschnitt (26) mit einem innenliegenden Schenkel (26a) und einem außenliegenden Schenkel (26b) auf, wobei jedoch die Verriegelung dieses Klammerabschnittes mit Hilfe eines Ansatzes (10b) an dem Henkelteil (10) erfolgt. Dieser Henkelteil (10) ist mit dem Klammerabschnitt (26) über einen elastischen Abschnitt (10a) verbunden, der um den Wulstring (5) herumgebogen werden kann, wobei der Ansatz (10b) unter dem Wulstring (5) in Eingriff kommt, wie dies insbesondere aus Fig, 6 zu erkennen ist. Der Henkelteil (10) wird hierbei durch Aufrasten seines freien Endes (10c) auf einen entsprechenden Ansatz (26c) am freien Ende des außenliegenden Schenkels (26b) verriegelt.

Bei der in Fig. 7 dargestellten Ausführungsform bildet der Henkelteil (40) gleichzeitig den Klammerabschnitt dadurch, daß dieser Henkelabschnitt eine im wesentlichen D-förmige Gestalt aufweist, wobei das obere Ende des vertikalen Schenkels (46b) von dem linken Ende des oberen horizontalen Schenkels (40a) trennbar ist. Der vertikale Schenkel (46b) liegt an der Außenwand des Trinkgefäßes (2) an, wobei sein oberes freies Ende unter den Wulstring (5) des Trinkgefäßes (2) greift. Das linke Ende des oberen horizontalen Schenkels (40a) ist durch einen den Wulstring (5) übergreifenden und sich dann senkrecht nach unten parallel zu dem vertikalen Schenkel (46b) erstreckenden U-förmigen Klammerabschnitt (46) verlängert, der einen innenliegenden Schenkel (46a) und einen außenliegenden Schenkel (46c) aufweist. Zwischen diesen beiden Schenkeln (46a, 46b) wird damit eine Aussparung gebildet, in der der Wulstring (5) und das obere freie Ende des vertikalen Schenkels (46b) liegen, wenn der Griffteil auf das Trinkgefäß (2) aufgerastet ist.

Bei allen dargestellten Ausführungsformen kann der Griffteil aus federndem Kunststoffmaterial hergestellt sein oder der Griffteil kann aus entsprechend federndem Metall gefertigt werden. In jedem Fall ist der Materialaufwand sehr gering, so daß die Beseitigung dieses Griffteils bei einmaliger Verwendung nur geringe Probleme hervorruft und der Umweltverantwortung Rechnung trägt.

## Patentansprüche

1. Griffteil für Trinkgefäße, mit einem Henkelteil und einem Klammerabschnitt, der eine im wesentlichen umgekehrt U-förmige Form mit einem außenliegenden und einem innenliegenden Schenkel aufweist und auf den oberen, mit einem nach außen vorspringenden Wulst versehenen Rand des Trinkgefäßes aufschiebbar ist, **dadurch** **gekennzeichnet**, daß der Griffteil auf der Außenseite des Trinkgefäßes (2) liegende Federelemente (3a; 3b; 10b; 46b) mit einem freien Ende aufweist, das nach dem Aufschieben des Klammerabschnittes (4; 26; 46) auf den oberen Rand des Trinkgefäßes (2) federnd von unten unter den Wulstring (5) greift.

2. Griffteil nach Anspruch 1, **dadurch gekennzeichnet**, daß die Federelemente durch zwei am außenliegenden Schenkel (3) ausgebildete, unter den Wulstring (5) greifende Federbügel (3a) gebildet sind.

3. Griffteil nach Anspruch 1, **dadurch gekennzeichnet**, daß die Federelemente durch eine am außenliegenden Schenkel (3c) ausgebildete, unter den Wulstring (5) greifende federnde Lasche (36) gebildet sind.

4. Griffteil nach einem der Ansprüche 1-3, **dadurch gekennzeichnet**, daß der Henkelteil (1) einstückig starr mit dem Biegungsbereich des umgekehrt U-förmigen Klammerabschnittes (4) verbunden ist.

5. Griffteil nach einem der Ansprüche 1-4, **dadurch gekennzeichnet**, daß der Henkelteil (1) ein unteres offenes Ende aufweist, sodaß die mit dem Griffteil versehenen Trinkgefäße (2) stapelbar sind.

6. Griffteil für Trinkgefäße, mit einem Henkelteil und einem Klammerabschnitt, der eine im wesentlichen umgekehrt U-förmige Form mit einem außenliegenden und einem innenliegenden Schenkel aufweist und auf den oberen, mit einem nach außen vorspringenden Wulst versehenen Rand des Trinkgefäßes aufschiebbar ist, **dadurch** **gekennzeichnet**, daß der Henkelteil (10) elastisch mit dem innenliegenden Schenkel (26a) des Klammerabschnittes (26) verbunden und über den Wulstring (5) nach außen hin umbiegbar ist, daß der Henkelteil (10) einen Vorsprung (10b) aufweist, der im umgebogenen Zustand auf der Außenseite des Trinkgefäßes (2) unter den Wulstring (5) greift, und daß Rasteinrichtungen (10c, 26c) zur Verriegelung des freien Endes des Schenkelteils (10) mit dem freien unteren Ende des außenliegenden Schenkels (26b) des Klammerabschnittes (26) im umgebogenen Zustand des Henkelteils (10) vorgesehen sind.

7. Griffteil für Trinkgefäße, mit einem Henkelteil und einem Klammerabschnitt, der eine im wesentlichen ungekehrt U-förmige Form mit einem außerliegenden und einem innenliegenden Schenkel aufweist und auf den oberen, mit einem nach außen vorspringenden Wulst versehenen Rand des Trinkgefäßes aufschiebbar ist, **dadurch** **gekennzeichnet**, daß der umgekehrt U-förmige Klammerabschnitt (46) und der Henkelteil (40) einstückig miteinander ausgebildet sind und eine im wesentlichen D-förmige Form aufweisen, daß der Henkelteil (40) einen den vertikalen Schenkel des D bildenden und sich entlang der Außenseite des Trinkgefäßes (2) von unten nach oben erstreckenden Abschnitt (46b) aufweist, dessen oberes Ende auf der Außenseite des Trinkgefäßes (2) unter den Wulstring (5) greift, daß der Klammerabschnitt (46) durch den Henkelteil (40) elastisch in Richtung auf das obere Ende des vertikalen Schenkels (46b) vorgespannt ist, und daß der umgekehrt U-förmige Klammerabschnitt sowohl über den Wulstring als auch über das obere Ende des vertikalen Abschnittes (46b) greift.

8. Griffteil nach einem der vorhergehenden Ansprüche, **dadurch** **gekennzeichnet**, daß der Henkelteil (1; 10; 40) und der Klammerabschnitt (4; 26; 46) einstückig aus Kunststoff ausgebildet sind.

9. Griffteil nach einem der Ansprüche 1-7, **dadurch gekennzeichnet**, daß der Henkelteil (1; 10; 40) und der Klammerabschnitt (4; 26; 46) einstückig aus elastisch federndem Metall ausgebildet sind.

10. Griffteil nach einem der vorhergehenden Ansprüche, **dadurch** **gekennzeichnet**, daß das Trinkgefäß (2) ein Pappbecher ist.

11. Griffteil nach einem der Ansprüche 1-9, **dadurch gekennzeichnet**, daß das Trinkgefäß (2) ein Kunststoffbecher ist.

## Claims

1. A gripping member for drinking vessels, comprising a handle portion and a clip section, which has a substantially inverted U-shaped form with an outside and an inside arm and which can be slid onto the upper edge of the drinking vessel, said upper edge being provided with an outwardly projecting bead, characterized in that the gripping member comprises spring elements (3a; 3b; 10b; 46b) lying on the outside of the drinking vessel (2) and having a free end which, after sliding of the clip section (4; 26; 46) onto the upper edge of the drinking vessel (2), grips spring loadedly from below under the bead ring (5).

2. A gripping member according to claim 1, characterized in that the spring elements are formed of two spring bands (3a) constructed on the outer arm (3) and gripping under the bead ring (5).

3. A gripping member according to claim 1, characterized in that the spring elements are formed of a spring-loaded tongue (36) constructed on the outer arm (3c) and gripping under the bead ring (5).

4. A gripping member according to any one of claims 1 to 3, characterized in that the handle portion (1) is connected integrally and rigidly with the bend area of the inverted U-shaped clip section (4).

5. A gripping member according to any one of claims 1 to 4, characterized in that the handle portion (1) comprises a lower open end, such that the drinking vessels (2) provided with the gripping member can be stacked.

6. A gripping member for drinking vessels, comprising a handle portion and a clip section, which has a substantially inverted U-shaped form with an outside and an inside arm and which can be slid onto the upper edge of the drinking vessel, said upper edge being provided with an outwardly projecting bead, characterized in that the handle portion (10) is resiliently connected with the inner arm (26a) of the clip section (26) and can be bent outwards over the bead ring (5), in that the handle portion (10) comprises a projection (10b) which in the bent state on the outside of the drinking vessel (2) grips under the bead ring (5), and in that catch devices (10c, 26c) are provided for locking the free end of the arm part (10) with the free lower end of the outer arm (26b) of the clip section (26) when the handle portion (10) is in the bent-over state.

7. A gripping member for drinking vessels, comprising a handle portion and a clip section, which has a substantially inverted U-shaped form with an outside and an inside arm and which can be slid onto the upper edge of the drinking vessel, said upper edge being provided with an outwardly projecting bead, characterized in that the inverted U-shaped clip section (46) and the handle portion (40) are constructed in one piece and comprise a substantially D-shaped form, in that the handle portion (40) comprises a section (46b) forming the vertical arm of the D and extending upwards along the outside of the drinking vessel (2), the upper end of which section (46b) grips the outside of the drinking vessel (2) under the bead ring (5), in that the clip section (46) is preloaded by the handle portion (40) resiliently in the direction of the upper end of the vertical arm (46b), and in that the inverted U-shaped clip section grips both over the bead ring and over the upper end of the vertical section (46b).

8. A gripping member according to any one of the preceding claims, characterized in that the handle portion (1; 10; 40) and the clip section (4; 26; 46) are constructed in one piece of plastics material.

9. A gripping member according to any one of claims 1 to 7, characterized in that the handle portion (1; 10; 40) and the clip section (4; 26; 46) are constructed in one piece of resiliently springy metal.

10. A gripping member according to any one of the preceding claims, characterized in that the drinking vessel (2) is a paper cup.

11. A gripping member according to any one of claims 1 to 9, characterized in that the drinking vessel (2) is a plastics cup.

## Revendications

1. Elément de prise pour récipients à boissons, comportant une anse et une section d'agrafage qui présente une forme autant dire de U renversé avec une branche extérieure et une branche intérieure et peut être enfilée sur le rebord supérieur dudit récipient à boissons pourvu d'un bourrelet saillant vers l'extérieur, caractérisé en ce que l'élément de prise présente des éléments faisant ressort (3a, 3b, 10b, 46b) en appui sur la face extérieure du récipient à boissons (2) avec une extrémité libre qui s'avance de manière élastique, partant du bas, sous le bourrelet annulaire (5) après engagement de la section d'agrafage (4, 26, 46) sur le rebord supérieur du récipient à boissons (2).

2. Elément de prise suivant la revendication 1, caractérisé en ce que les éléments faisant ressort sont formés par deux étriers à effet de ressort (3a) prévus sur la branche extérieure (3) et s'engageant sous le bourrelet annulaire (5).

3. Elément de prise suivant la revendication 1, caractérisé en ce que les éléments faisant ressort sont formés par une languette à effet de ressort (36) prévue sur la branche extérieure (3c) et s'engageant sous le bourrelet annulaire (5).

4. Elément de prise suivant l'une des revendications 1-3, caractérisé en ce que l'anse (1) est reliée d'un seul tenant et de manière rigide à la zone de flexion de la section d'agrafage (4) en forme de U renversé.

5. Elément de prise selon l'une des revendications 1-4, caractérisé en ce que l'anse (1) présente une extrémité inférieure ouverte, de sorte que les récipients à boissons (2) munis de l'élément de prise peuvent être empilés.

6. Elément de prise pour récipients à boissons, comportant une anse et une section d'agrafage qui présente une forme autant dire de U renversé avec une branche extérieure et une branche intérieure et peut être enfilée sur le rebord supérieur dudit récipient à boissons pourvu d'un bourrelet saillant vers l'extérieur, caractérisé en ce que l'anse (10) est rattachée de manière élastique à la branche intérieure (26a) de la section d'agrafage (26) et peut être repliée vers l'extérieur par-dessus le bourrelet annulaire (5), en ce que l'anse (10) présente un ergot (10b) s'engageant en position repliée sous le bourrelet annulaire (5) sur la face extérieure du récipient à boissons (2), et en ce que des dispositifs d'emboîtement (10c, 26c) sont prévus pour bloquer l'extrémité libre de la branche (10) par l'extrémité libre inférieure de la branche extérieure (26b) de la section d'agrafage (26) en position repliée de l'anse (10).

7. Elément de prise pour récipients à boissons, comportant une anse et une section d'agrafage qui présente une forme autant dire de U renversé avec une branche extérieure et une branche intérieure et peut être enfilée sur le rebord supérieur dudit récipient à boissons pourvu d'un bourrelet saillant vers l'extérieur, caractérisé en ce que la section d'agrafage (46) en forme de U renversé et l'anse (40) sont réalisés d'une seule pièce et affectent autant dire la forme d'un D, en ce que l'anse (10) présente une section (46b) formant la branche verticale du D et s'étendant de bas en haut le long de la face extérieure du récipient à boissons (2), section dont l'extrémité supérieure s'avance sous le bourrelet annulaire (5) sur la face extérieure du récipient à boissons (2), en ce que la section d'agrafage (46) est mise de manière élastique en prétension par l'anse (40) en direction de l'extrémité supérieure de la branche verticale (46b), et en ce que la section d'agrafage en forme de U renversé s'étend à la fois par-dessus le bourrelet annulaire et par-dessus l'extrémité supérieure de la section verticale (46b).

8. Elément de prise suivant l'une quelconque des revendications précédentes, caractérisé en ce que l'anse (1, 10, 40) et la section d'agrafage (4, 26, 46) sont réalisées d'un seul tenant en matière plastique.

9. Elément de prise suivant l'une des revendications 1-7, caractérisé en ce que l'anse (1, 10, 40) et la section d'agrafage (4, 26, 46) sont réalisées d'un seul tenant en métal élastique à effet de ressort.

10. Elément de prise suivant l'une quelconque des revendications précédentes, caractérisé en ce que le récipient à boissons (2) est un gobelet en carton.

11. Elément de prise suivant l'une des revendications 1-9, caractérisé en ce que le récipient à boissons (2) est un gobelet en plastique.
